# EUROPÄISCHE PATENTSCHRIFT

(11) **EP 2 117 743 B1**
(45) Veröffentlichungstag und Bekanntmachung des Hinweises auf die Patenterteilung: **05.08.2015**
(21) Anmeldenummer: 08716041.2
(22) Anmeldetag: 26.02.2008
(51) Int. Cl.: B21D 22/02, B21D 37/16, B21J 1/06, B30B 15/34, B21D 35/00, C21D 1/673, C21D 9/46

(54) **KÜHLVORRICHTUNG FÜR EINE PLATINE**
COOLING DEVICE FOR A PLATE
DISPOSITIF DE REFROIDISSEMENT POUR UNE TÔLE

(30) Priorität: 01.03.2007 DE 102007009937
(43) Veröffentlichungstag der Anmeldung: 18.11.2009
(73) Patentinhaber: Schuler Pressen GmbH, 73033 Göppingen (DE)
(72) Erfinder: SALAMON, Ulrich, 76698 Ubstadt-Weiher (DE); ASPACHER, Jens, 76228 Karlsruhe (DE)
(74) Vertreter: Lasch, Hartmut
(86) Internationale Anmeldenummer: PCT/EP2008/001501
(87) Internationale Veröffentlichungsnummer: WO 2008/104360

(56) Entgegenhaltungen:
- EP-A- 1 462 192
- WO-A-03/072842
- DE-A1- 10 341 867
- DE-B3- 10 339 119

## Beschreibung

Die Erfindung betrifft eine Kühlvorrichtung für eine metallene Platine, gemäß dem Oberbegriff des Anspruchs 1 (siehe z.B. DE-A1-103 41867).

Unter dem Begriff "Platine" wird im Folgenden vorzugsweise ein ebenes Metallblech verstanden, jedoch kann die Platine auch bereits vorverformt sein und eine von einer ebenen Ausrichtung abweichende Gestaltung besitzen. Beispielhaft soll jedoch von einer ebenen Platine ausgegangen werden.

Es ist seit langem bekannt und üblich, eine metallene Platine in eine hydraulische Presse zwischen ein Oberwerkzeug und ein Unterwerkzeug einzulegen und dann die Werkzeuge gegeneinander zu verfahren und dabei die Platine entsprechend den Formgebungen auf den Formflächen der Werkzeuge umzuformen.

Beim sogenannten Presshärten wird die Platine zum Zwecke der Härtung zunächst auf eine Temperatur von ca. 800°C bis 1000°C aufgeheizt, dann in die Presse eingelegt und umgeformt und solange unter der Umform- bzw. Presskraft in der Presse gehalten, bis die Platine bzw. das daraus geformte Bauteil bis auf eine Temperatur unterhalb einer vorgegebenen Zieltemperatur abgekühlt ist. Die Abkühlung dauert jedoch relativ lange. Da die Presse während dieser Zeit nicht weiter benutzt werden kann, ist die Herstellung eines einzelnen Bauteils sehr zeitaufwendig und relativ unwirtschaftlich.

Zur Steigerung der Effizienz des Verfahrens ist es bekannt, die aufgeheizte Platine vor dem Einlegen in die Umformpresse einer Vorkühlung zu unterziehen, indem die Platine durch einen Tunnel geführt wird, in dem sie mit Luft und/oder Inertgas angeblasen und dadurch auf eine Temperatur von ca. 400°C bis 500°C abgekühlt wird. Auf diese Weise ist die Zeit, die die Platine bzw. das umgeformte Bauteil in der Presse verbringen muss, wesentlich verringert, jedoch benötigt ein entsprechender Kühltunnel einen großen Bauraum, da eine relativ lange Kühlstrecke vorgesehen sein muss, um die Bauteile in genannter Weise herunterzukühlen.

Der Erfindung liegt die Aufgabe zugrunde, eine Umformung einer metallenen Platine zu schaffen, mit dem eine schnelle und effiziente Kühlung und Umformung der Platine erreicht wird. Darüber hinaus soll eine Kühlvorrichtung für eine metallene Platine geschaffen werden, mit der sich das Verfahren in einfacher und platzsparender Weise ausführen lässt.

Diese Aufgabe wird durch eine Kühlvorrichtung mit den Merkmalen des Anspruchs 1 gelöst. Dabei ist vorgesehen, dass die Platine in der Kühlvorrichtung zumindest auf einer ihrer Plattenflächen und vorzugsweise auf ihren beiden entgegengesetzten Plattenflächen mit einem Kühlelement in direkte Anlage gebracht wird.

Die Erfindung geht von der Grundüberlegung aus, die aufgeheizte Platine durch direkte Anlage von Kühlelementen, d.h. durch Kontaktkühlung herunterzukühlen. Die aufgeheizte Platine wird zwischen die auseinandergefahren Kühlelemente eingelegt, woraufhin diese zusammenfahren und sich von entgegengesetzten Seiten vorzugsweise vollflächig an die Platine anlegen und diese herunterkühlen. Es hat sich gezeigt, dass durch die direkte Kontaktkühlung einerseits eine sehr schnelle Abkühlung der Platine zu erreichen ist und dass darüber hinaus der Platzbedarf einer entsprechenden Kühlvorrichtung relativ gering ist.

Vorzugsweise ist die Kühlvorrichtung nach Art einer hydraulischen Zuhaltevorrichtung aufgebaut, die ein 1. vorzugsweise unteres Kühlelement und ein 2. vorzugsweise oberes Kühlelement aufweist, die mittels einer hydraulischen Antriebs- oder Verstellvorrichtung zwischen einer zusammengefahrenen Spannstellung und einer auseinandergefahrenen Offenstellung verstellbar sind. Zum Zwecke der Kühlung wird die Platine zwischen die Kühlelemente gelegt, woraufhin diese soweit zusammengefahren werden, dass die Platine zwischen den Kühlelementen gehalten und vorzugsweise eingespannt ist. Die von den Kühlelementen auf die Platine ausgeübte Spannkraft kann dabei zur Ausbildung von Verformungen der Platine verwendet werden. Insbesondere ist vorgesehen, in die Platine mittels der Spannkraft der Kühlelemente eine plastische Vorverformung einzubringen. Alternativ ist es auch möglich, dass die von den Kühlelementen auf die Platine ausgeübte Spannkraft so gering ist, dass die Kühlelemente in der Platine keine oder allenfalls ausschließlich elastische Verformungen hervorrufen, so dass die Platine nach Beendigung des Kühlvorgangs wieder ihre ursprüngliche Geometrie insbesondere als ebene Platine besitzt.

Nach Beendigung des Kühlvorgangs wird die hydraulische Verstellvorrichtung, die die Kühlelemente in direkte Anlage mit den Plattenflächen der Platine hält, so aktiviert, dass die Kühlelemente auseinandergefahren werden und die Platine entnommen und in die vorzugsweise hydraulische Presse umgesetzt werden kann, in der der eigentliche Umformvorgang durchgeführt wird.

In einer möglichen Ausgestaltung des Kühlvorgangs kann vorgesehen sein, dass der Benutzer die von den Kühlelementen auf die Platine ausgeübte Spannkraft und auch die Zeit, in der die Platine zwischen den Kühlelementen eingespannt sein soll, vorwählt und der Kühlvorgang entsprechend abläuft.

In bevorzugter Ausgestaltung ist jedoch vorgesehen, dass die IST-Temperatur der Platine während des Kühlvorgangs erfasst und die Kühlung solange fortgeführt wird, bis eine vorgegebenen Zieltemperatur erreicht oder unterschritten ist. Der Vergleich zwischen der IST-Temperatur und der Soll- bzw. Zieltemperatur wird in üblicher Weise in einer Steuervorrichtung vorgenommen, die den Kühlvorgang beendet und die Kühlelemente auseinander fährt, wenn die Zieltemperatur erreicht oder unterschritten ist.

In bevorzugter Ausgestaltung ist vorgesehen, dass die IST-Temperatur der Platine nicht nur an einer Stelle, sondern gleichzeitig in verschiedenen Bereichen der Platine erfasst wird.

Um eine definierte Abkühlung der Platine sicherzustellen, sollte diese möglichst gleichzeitig auf ihren beiden Plattenflächen mit dem jeweiligen Kühlelement in Anlage kommen. Um dabei den Wärmeübergang vor dem Aufbau der Spannkraft der Kühlelemente möglichst gering zu halten, ist vorgesehen, dass die Platine vor Beginn des Kühlvorgangs mit Abstand zu den Kühlelementen zwischen diesen gehalten ist und erst beim Zusammenfahren der Kühlelemente mit diesen in Anlage kommt. Zu diesem Zweck können in der Kühlvorrichtung verstellbare Abstandshalter vorgesehen sein, die über insbesondere das untere Kühlelement nach oben herausragen und auf die die Platine mit Abstand zum Kühlelement auflegbar ist. Wenn die Kühlelemente gegeneinander fahren und geschlossen werden, drückt das obere Kühlelement auf die Oberseite der Platine, wodurch die verstellbaren Abstandshalter in das untere Kühlelement vollständig eingeschoben werden, so dass die Platine auch auf ihrer Unterseite mit dem unteren Kühlelement in Anlage kommt.

Die Kühlelemente sind Teil einer insbesondere hydraulischen Zuhaltevorrichtung und können mittels einer hydraulischen Antriebs- oder Verstellvorrichtung relativ zueinander in oben genannter Weise verfahren werden.

Vorzugsweise besitzt zumindest eines der Kühlelemente und insbesondere das untere Kühlelement verstellbare Abstandshalter, auf die die Platine mit Abstand zum Kühlelement auflegbar ist, so dass die aufgeheizte Platine erst unmittelbar vor dem Schließen der Kühlelemente mit dem unteren Kühlelement in Anlage kommt.

Nach Beendigung des Kühlvorgangs kann es vorkommen, dass die Platine am oberen Kühlelement haften bleibt und beim Auseinanderfahren der Kühlelemente mit angehoben wird. Um die Platine in diesem Fall vom oberen Kühlelement zu lösen, können in das obere Kühlelement vorzugsweise hydraulisch aktivierbare Auswerferstifte integriert sein.

Neben Platinen, die über ihre Fläche eine zumindest annähernd konstante Dicke aufweisen, sind auch Platinen bekannt, die über ihre Fläche Bereiche unterschiedlicher Dicke aufweisen und als "Tailored Blanks" oder "Patchwork Blanks" bezeichnet werden. Wenn derartige Platinen zwischen Kühlelementen eingespannt werden, die jeweils auf ihrer der Platine zugewandten Oberfläche eben ausgebildet sind, steht die Platine nur in den dickeren Bereichen mit den Kühlelementen in Anlage, so dass eine ungleichmäßige Kühlung gegeben ist. Um auch eine Platine mit einer über die Fläche variierenden Dicke zuverlässig und effizient kühlen zu können, wird nach der Erfindung vorgesehen, dass das 1. Kühlelement und/oder das 2. Kühlelement aus mehreren Kühlelementteilen aufgebaut ist, wobei die Kühlelementteile unabhängig voneinander verstellbar sind. Beispielsweise kann ein Kühlelement aus 6 bis 8 Kühlelementteilen aufgebaut sein, die nebeneinander angeordnet sind und zusammen das Kühlelement bilden. Jedes Kühlelementteil ist über einen hydraulischen Antrieb unabhängig von den anderen Kühlelementteilen anhebbar und absenkbar, so dass sich das Kühlelement durch entsprechende Verstellung der Kühlelementteile an die Oberflächenkontur der zu kühlenden Platine anpassen kann.

Da jedem Kühlelementteil ein eigener hydraulischer Antrieb zugeordnet ist, können die einzelnen Kühlelementteile auch unterschiedliche Spannkräfte auf die Platine ausüben, indem die hydraulischen Antriebe der Kühlelementteile in unterschiedlicher Weise angesteuert werden.

Darüber hinaus kann in Weiterbildung vorgesehen sein, dass die Kühlelementteile auch unabhängig voneinander temperierbar sind, so dass die Platine bereichsweise einer unterschiedlichen Kühlung ausgesetzt werden kann, um beispielsweise die dickeren Platinenbereiche stärker zu kühlen als die dünnen Platinenbereiche und um auf diese Weise annähernd gleichzeitig in der ganzen Platine die gewünschte Zieltemperatur zu erreichen.

Unter dem Begriff "Kühlen" ist eine Absenkung der IST-Temperatur der Platine auf die gewünschte Zieltemperatur zu verstehen. Zu diesem Zweck sollten die Kühlelemente eine Ausgangstemperatur aufweisen, die unterhalb der Zieltemperatur liegt, wobei die Temperatur der Kühlelemente aber oberhalb der Umgebungstemperatur liegen kann.

Weitere Einzelheiten und bevorzugte Merkmale der Erfindung sind aus der folgenden Beschreibung eines Ausführungsbeispiels unter Bezugnahme auf die Zeichnung ersichtlich. Es zeigen:
- Fig. 1: eine schematische, teilweise geschnitten dargestellte Vorderansicht einer Kühlvorrichtung,
- Fig. 2: eine schematische, teilweise geschnitten dargestellte Seitenansicht der Kühlvorrichtung gemäß Figur 1 und
- Fig. 3: eine alternative Ausgestaltung des unteren Kühlelementes.

Eine in den Figuren 1 und 2 dargestellte Kühlvorrichtung 10 umfasst vier vertikale Stützen 12, die jeweils am Erdboden E abgestützt und in den Eckpunkten eines Rechtecks angeordnet sind. Jeweils zwei benachbarte Stützen 12 sind an ihrem oberen und ihrem unteren Ende über Querträger 12a und 12b zu einem Rahmen miteinander verbunden. Auf der Oberseite jedes oberen Querträgers 12a ist ein nach oben ragender feststehender Kolben 22a montiert, auf dem am oberen Ende ein Zylinder 22b verschieblich aufgesetzt ist. Der Kolben 22a und der Zylinder 22b bilden zusammen eine hydraulische Verstellvorrichtung 11. Die beiden Zylinder 22b sind über eine Brücke 17 fest miteinander verbunden, an deren Unterseite ein Oberwerkzeug 18 gehalten ist. Das Oberwerkzeug 18 umfasst eine an der Brücke 17 angebrachte obere Grundplatte 18a, an deren Unterseite ein plattenförmiges Kühlelement 19 gehalten ist. In die Grundplatte 18a sind eine Vielzahl von hydraulischen Betätigungseinrichtungen 24 in Form von Kolben-Zylinder-Einheiten angeordnet, die jeweils mit einem das Kühlelement 19 durchdringenden Auswerferstift 25 in Verbindung stehen.

Im unteren Bereich der Kühlvorrichtung 10 ist ein Tisch 13 angeordnet, der über Stützen 14 zwischen den vertikalen Stützen 12 abgestützt ist, wobei die Stützen 14 mittels einer Einstellvorrichtung 23 höhenverstellbar sind, wie es durch die Doppelpfeile B angedeutet ist. Auf der Oberseite des Tisches 13 unterhalb des Oberwerkzeugs 18 ist ein Unterwerkzeug 15 angeordnet, das eine untere Grundplatte 15a aufweist, auf deren Oberseite ein plattenförmiges Kühlelement 16 angeordnet ist. In die Grundplatte 15a sind eine Vielzahl von hydraulischen Betätigungseinrichtungen 20 in Form von Kolben-Zylinder-Einheiten integriert, die jeweils mit einem das Kühlelement 16 durchdringenden, stiftförmigen Abstandshalter 21 verbunden sind.

Durch Aktivierung der hydraulischen Verstellvorrichtungen 11 kann die Brücke 17 mit dem Oberwerkzeug 18 in Richtung des Unterwerkzeugs 15 soweit abgesenkt werden (siehe Doppelpfeil A), dass eine ebene, metallene Platine P zwischen dem Oberwerkzeug 18 und dem Unterwerkzeug 15 bzw. zwischen den entsprechenden Kühlelementen 19 und 16 eingespannt ist.

Die Kühlelemente 16 und 19 sind in an sich bekannter Weise gekühlt und insbesondere von einem Kühlfluid durchflossen.

Im Folgenden wird die Funktionsweise der Kühlvorrichtung 10 erläutert. Die Platine P, die im dargestellten Ausführungsbeispiel eine ebene metallene Platte konstanter Dicke ist, wird in einer nicht dargestellten, vorgeschalteten Station auf eine Temperatur von ca. 900°C erwärmt und anschließend in die Kühlvorrichtung 10 eingelegt, indem sie mit ihrer Unterseite auf die nach oben aus dem Kühlelement 16 des Unterwerkzeugs 15 hervorstehenden Abstandshalter 21 aufgelegt wird. Die Platine P ist dabei mit Abstand zu dem Kühlelement 16 gehalten. Dieser Zustand ist in den Figuren 1 und 2 dargestellt.

Anschließend werden die hydraulischen Verstellvorrichtungen 11 aktiviert, wodurch sich die Brücke 17 mit dem Oberwerkzeug 18 absenkt, bis das Kühlelement 19 des Oberwerkzeugs 18 mit der Oberseite der Platine P in Anlage kommt. Die Betätigungseinrichtungen 24 des Oberwerkzeugs 18 sind dabei deaktiviert, so dass die Auswerferstifte 25 in das Kühlelement 19 eingeschoben werden.

Bei einer weiteren Absenkung des Oberwerkzeugs 18 wird die Platine P von oben auf die Oberseite des Kühlelementes 16 des Unterwerkzeugs 15 gedrückt, wobei die Abstandshalter 21 in das Kühlelement 16 eingeschoben werden. In diesem geschlossenen Zustand der Kühlvorrichtung 10 ist die Platine P zwischen den beiden Kühlelementen 16 und 19 mit geringer Kraft eingespannt. Die der Platine P zugewandte Unterseite des Kühlelementes 19 des Oberwerkzeugs 18 und die der Platine P zugewandte Oberseite des Kühlelementes 16 des Unterwerkzeugs 15 sind jeweils eben ausgebildet, so dass beim Schließen der Kühlvorrichtung 10 keine oder zumindest keine bleibende Verformung der Platine auftritt.

Während des Kühlvorgangs wird die IST-Temperatur der Platine P an mehreren Stellen mittels entsprechender Sensoren erfasst und es werden Temperatursignale an eine nicht dargestellte Steuervorrichtung gegeben, die die Kühlvorrichtung 10 durch Hochfahren der Brücke 17 und des Oberwerkzeugs 18 erst dann öffnet, wenn die IST-Temperatur unterhalb einer vorgegebenen Zieltemperatur liegt.

Es kann vorkommen, dass die Platine P beim Öffnen der Kühlvorrichtung 10 an der Unterseite des Kühlelementes 19 des Oberwerkzeugs 18 haften bleibt und mit diesem angehoben wird. In diesem Fall werden die Betätigungseinrichtungen 24 der Auswerferstifte 21 aktiviert, die die Platine P von dem Oberwerkzeug 18 lösen.

In Figur 1 ist eine ebene Platte P gezeigt, die über ihre gesamte Fläche eine konstante Dicke aufweist. Es sind jedoch auch Platinen bekannt, die Bereiche unterschiedlicher Dicke aufweisen und deren Einspannung bei Verwendung eines einteiligen, ebenen Kühlelementes unzureichend wäre. Figur 3 zeigt eine Abwandlung des Unterwerkzeugs 15, bei dem das Kühlelement 16 aus drei nebeneinander angeordneten Kühlelementteilen 16a, 16b und 16c aufgebaut ist. Jedes Kühlelementteil 16a, 16b und 16c ist mit einer eigenen hydraulischen Antriebsvorrichtung 26a, 26b und 26c ausgerüstet, wodurch die Kühlelementteile 16a, 16b uns 16c unabhängig voneinander angehoben und abgesenkt werden können. Auf diese Weise ist es möglich, die Kühlelementteile 16a, 16b und 16c zueinander so zu verstellen, dass auch bei einer Platine mit Bereichen unterschiedlicher Dicke eine gute Einspannung erreicht ist.

Obwohl in Figur 3 nur eine Abwandlung des Unterwerkzeugs dargestellt ist, kann alternativ oder zusätzlich dazu auch das Oberwerkzeug in gleichartiger Weise ausgebildet sein, indem dessen Kühlelement 19 in mehrere Kühlelementteile mit jeweils einer eigenen hydraulischen Antriebsvorrichtung ausgebildet ist.

In Figur 3 ist das Kühlelement 16 in drei Kühlelementteile 16a, 16b und 16c unterteilt. Das Kühlelement kann auch in mehrere Kühlelementteile unterteilt sein, wobei sich eine Unterteilung in 6 bi s8 Kühlelementteile als sinnvoll erwiesen hat, die in einem 2x3- oder einem 2x4-Feld angeordnet sind.

Die Höhenvertellung des Tisches 13 und somit des Unterwerkzeugs 15 dient dazu, die Position der Oberkante des Unterwerkzeugs an die Transporthöhe von automatischen Umsetzeinrichtungen, z.B. Greifvorrichtungen oder Robotern, anpassen zu können.

## Patentansprüche

1. Kühlvorrichtung (10) für eine metallene Platine (P), mit einem 1. Kühlelement (16) und einem 2. Kühlelement (19), die relativ zueinander verstellbar sind und zwischen denen die Platine (P) einspannbar ist, **dadurch gekennzeichnet, dass** das 1. Kühlelement (16) und/oder das 2. Kühlelement (19) aus mehreren Kühlelementteilen (16a, 16b, 16c) aufgebaut ist, wobei die Kühlelementteile (16a, 16b 16c) unabhängig voneinander verstellbar sind.

2. Kühlvorrichtung nach Anspruch 1, **dadurch gekennzeichnet, dass** mit den Kühlelementteilen (16a, 16b, 16c) unterschiedliche Spannkräfte in die Platine (P) einbringbar sind.

3. Kühlvorrichtung nach Anspruch 1 oder 2, **dadurch gekennzeichnet, dass** die Temperatur der Kühlelementteile (16a, 16b, 16c) unabhängig voneinander einstellbar ist.

4. Kühlvorrichtung nach einem der Ansprüche 1 bis 3, **dadurch gekennzeichnet, dass** die Kühlelemente (16, 19) hydraulisch verstellbar sind.

5. Kühlvorrichtung nach einem der Ansprüche 1 bis 4, **dadurch gekennzeichnet, dass** zumindest eines der Kühlelemente (16) verstellbare Abstandshalter (21) aufweist, auf die die Platine (P) mit Abstand zum Kühlelement (16) auflegbar ist.

6. Kühlvorrichtung nach einem der Ansprüche 1 bis 5, **gekennzeichnet durch** zumindest einen Temperatur-Sensor, mittels dessen die IST-Temperatur der Platine (P) während des Kühlvorgangs erfassbar ist.

## Claims

1. Cooling apparatus (10) for a metal plate (P), having a first cooling element (16) and a second cooling element (19), which can be adjusted relative one another and between which the plate (P) can be clamped in, **characterized in that** the first cooling element (16) and/or the second cooling element (19) are/is constructed from a plurality of cooling-element parts (16a, 16b, 16c), wherein the cooling-element parts (16a, 16b, 16c) can be adjusted independently of one another.

2. Cooling apparatus according to Claim 1, **characterized in that** different clamping forces can be introduced into the plate (P) by the cooling-element parts (16a, 16b, 16c).

3. Cooling apparatus according to Claim 1 or 2, **characterized in that** the temperatures of the cooling-element parts (16a, 16b, 16c) can be adjusted independently of one another.

4. Cooling apparatus according to one of Claims 1 to 3, **characterized in that** the cooling elements (16, 19) can be adjusted hydraulically.

5. Cooling apparatus according to one of Claims 1 to 4, **characterized in that** at least one of the cooling elements (16) has adjustable spacers (21), on which the plate (P) can be positioned at a distance from the cooling element (16).

6. Cooling apparatus according to one of Claims 1 to 5, **characterized by** at least one temperature sensor, which can sense the ACTUAL temperature of the plate (P) during the cooling operation.

## Revendications

1. Dispositif de refroidissement (10) pour une platine métallique (P), avec un 1^{er} élément de refroidissement (16) et un 2^{e} élément de refroidissement (19) mobiles l'un par rapport à l'autre et entre lesquels la platine (P) peut être serrée, **caractérisé en ce que** le 1^{er} élément de refroidissement (16) et/ou le 2^{e} élément de refroidissement (19) sont réalisés à partir de plusieurs parties d'élément de refroidissement (16a, 16b, 16c), les parties d'élément de refroidissement (16a, 16b 16c) étant mobiles indépendamment les unes des autres.

2. Dispositif de refroidissement selon la revendication 1, **caractérisé en ce que** différentes forces de serrage peut être amenées dans la platine (P) avec les parties d'élément de refroidissement (16a, 16b, 16c).

3. Dispositif de refroidissement selon la revendication 1 ou 2, **caractérisé en ce que** la température des parties d'élément de refroidissement (16a, 16b, 16c) peut être réglée indépendamment des autres parties.

4. Dispositif de refroidissement selon l'une quelconque des revendications 1 à 3, **caractérisé en ce que** les éléments de refroidissement (16, 19) sont déplaçables de façon hydraulique.

5. Dispositif de refroidissement selon l'une quelconque des revendications 1 à 4, **caractérisé en ce qu'**au moins un des éléments de refroidissement (16) comporte une entretoise (21) mobile sur laquelle la platine (P) peut être placée à une certaine distance de l'élément de refroidissement (16).

6. Dispositif de refroidissement selon l'une quelconque des revendications 1 à 5, **caractérisé par** la présence d'au moins un capteur de température à l'aide duquel la température réelle de la platine (P) peut être déterminée pendant le processus de refroidissement.
